# EUROPÄISCHE PATENTSCHRIFT

(11) **EP 0 266 732 B1**
(45) Veröffentlichungstag und Bekanntmachung des Hinweises auf die Patenterteilung: **03.04.1991**
(21) Anmeldenummer: 87116122.0
(22) Anmeldetag: 03.11.1987
(51) Int. Cl.: B01F 15/00

(54) **Rührvorrichtung**
Mixing device
Appareil agitateur

(30) Priorität: 06.11.1986 DE 3637863
(43) Veröffentlichungstag der Anmeldung: 11.05.1988
(73) Patentinhaber: Häring, Horst, D-8900 Augsburg (DE)
(72) Erfinder: Häring, Horst, D-8900 Augsburg (DE)
(74) Vertreter: Ernicke, Hans-Dieter, Dipl.-Ing.

(56) Entgegenhaltungen:
- DE-A- 2 201 664
- DE-A- 2 305 141
- DE-C- 1 099 502
- DE-C- 2 044 895
- US-A- 2 787 449
- US-A- 2 901 295
- US-A- 3 145 018
- H. Roloff, W Marek, Maschinenelemente, Vieweg, Braunschweig 1974, S. 363-368
- W. Beitz, K.H.Küttner, Dubbel, Springer-Verlag, 1987, Seite G82-G83

## Beschreibung

Die Erfindung betrifft eine Rührvorrichtung mit den Merkmalen im Oberbegriff des Hauptanspruchs.

Rührvorrichtungen werden in großem Umfang in der chemischen Industrie zur Vermischung und Durchmischung von mehr oder weniger flüssigen Stoffen verwendet. Dieser Vorgang findet im allgemeinen in speziellen Rührgefäßen statt, an denen eine Rührvorrichtung fest oder lösbar angeordnet ist. Die Einsatzbedngungen für die Rührvorrichtung sind oftmals problematisch, da beispielsweise stark korrosive Flüssigkeiten vermischt werden müssen oder der Mischvorgang unter einem Vakuum stattfinden muß.

Für derartige Einsatzzwecke ist eine Rührvorrichtung bekannt, die aus einem Gehäuse mit der darin drehbar gelagerten Rührwelle besteht. Das Gehäuse weist einen Konus auf, mit dem es unter dichtem Sitz auf der Öffnung des Rührgefäßes befestigt wird. Die Lagerung der Rührwelle erfolgt über ein kegelförmiges Gleitlager, das zugleich Lager- und Dichtfläche darstellt. Diese Lagerung hat zum einen den Nachteil, daß sie ständig gekühlt und geschmiert werden muß, um nicht festzugehen. Dies macht wiederum eine ständige Überwachung der Rührvorrichtung nötig, was einen Dauerbetrieb erschwert und insbesondere keinen Nachtbetrieb ohne ständige Kontrolle zuläßt.

Die Notwendigkeit zur ständigen Kühlung und Schmierung bringt andererseits auch Probleme mit der Vakuumdichtigkeit mit sich. Unter Vakuumbedingungen neigt das vorbekannte Lager in erhöhtem Maß zum Festlaufen und muß dann von Hand wieder gängig gemacht werden. Hierzu müssen die Lagerflächen voneinander, zumindest kurzfristig gelöst werden, wodurch Kühl- und Schmiermittel in die zu vermischende Reagenz gelangen kann. Desgleichen kann auch durch Verschleiß des Lagers Schmiermittel ins Rührgefäß eindringen. Derartige Verschmutzungen können die Reagenz unbrauchbar machen.

Aus dieser US-PS 2 901 295 ist es bekannt, die Rührwerkswelle in einem Gehäuse mit einem konischen Gehäuseteil drehbar über nicht näher definierte Ringlager zu lagern und gegen das Gefäßinnere abzudichten. Für die Dichtzwecke kommt ein nicht näher bezeichnetes Packmaterial zum Einsatz. Um den bei dieser Rührwerkskonstruktion entstehenden thermischen Problemen Herr zu werden, ist ein Kühlkanal vorgesehen, der für den Abtransport der Reibungswärme mit einem entsprechenden Medium sorgen soll. Bei dieser Konstruktion kann es leicht zu einem Fressen des Rührwerks kommen, wenn der Kühlmittelkreislauf versagt. Außerdem ist die Vakuum- oder Überdruckdichtigkeit durch das Packmaterial wohl nur unzureichend gegeben, zumal die Rührwerkswelle sehr schnell laufen soll.

Die US-Schriften 2 787 449 und 3 145 018 befassen sich mit tragbaren und über eine Klemme an beliebigen Stellen befestigbaren Mixern. Sie zeigen wälzgelagerte Rührwellen mit einer einfachen Dichtung. Diese ist zur Druckabdichtung nicht geeignet und hat allenfalls eine einfache Lippe.

Es ist daher Aufgabe der vorliegenden Erfindung, eine Rührvorrichtung aufzuzeigen, die unter den genannten schwierigen Einsatzbedingungen sicher funktioniert und einen Dauerlauf ohne ständige Kontrollen ermöglicht.

Die Erfindung löst diese Aufgabe mit den Merkmalen im Kennzeichen des Hauptanspruchs.
Bei der erfindungsgemäßen Wellenlagerung sind Dichtung und Lagerung getrennt. Die Wälzlagerung bedarf keiner ständigen Kühlung und Schmierung mehr und ist auch gegen vakuumbedingte Axialkräfte unempfindlicher als ein Gleitlager. Durch die vorgeschaltete Lippendichtung wird das Lager auch von Vakuum- oder überdruckeinflüssen aus dem Rührgefäß entlastet. Die erfindungsgemäße Rührvorrichtung kann damit ohne Überwachung und mit hoher Betriebssicherheit im Dauerlauf gefahren werden.

Durch die Trennung der Lager- und Dichtflächen können diese nach ihren Einsatzbedingungen optimal ausgebildet werden und werden auch nicht so hoch belastet. Die erfindungsgemäße Lippendichtung drückt hierbei gegen eine gehärtete und geglättete Lauffläche, wodurch der Verschleiß minimiert und eine optimale Dichtwirkung erzielt wird. Durch den dichten Sitz des Gehäusekonus im Hals des Rührgefäßes und die Lippendichtung können im Rührgefäß auch stärkere über- oder Unterdrücke als bisher ohne Dichtigkeits- und Leckageprobleme erzeugt werden.

Für die Vermischung hoch korrosiver Reagenzien empfiehlt es sich, die Rührwelle aus einem korrosionsbeständigen oder korrosionsgeschütztem Metall, insbesondere Stahl, herzustellen und die Lauffläche für die Lippendichtung aus einer oxidkeramischen Plasmabeschichtung zu bilden. Diese hat den Vorteil einer hohen Korrosionsunempfindlichkeit in Verbindung mit einer großen mechanischen Widerstandsfähigkeit. Durch die Art und den Werkstoff der Beschichtung, insbesondere Chromoxid, läßt sich die Lauffläche auch sehr glatt und maßgetreu herstellen. In Variation zum gezeigten Ausführungsbeispiel kann die Lippendichtung auch auf der Rührwelle befestigt und dadurch mitbewegt werden. Sie dichtet dann gegen die feststehende Wandung der Gehäusebohrung.

Vorteilhafte Ausgestaltungen der Erfindung sind in den Unteransprüchen angegeben. Hierbei erlauben die mehrteilige Ausbildung der Rührwelle und das lös- und schwenkbar gelagerte Rührblatt die Verwendung einer enzigen Rührvorrichtung für unterschedliche Einsatzzwecke, d.h. verschiedene Rührgefäßgrößen und unterschiedliche Rührbedingungen bzw. Reagenzien Die erfndungsgemäße Rührwelle kann mit Vorteil auch an anderen Rührvorrichtungen, auch solchen nach dem Stand der Technik, eingesetzt werden.

Die Erfindung ist in der Zeichnung beispielsweise und schematisch dargestellt. Sie zeigt einen Querschnitt durch eine Rührvorrichtung.

Die Rührvorrichtung (1) besteht aus einem Gehäuse (2), das axial von einer drehbar gelagerten Rührwelle (4) durchsetzt wird, die an ihrem Ende ein Rührblatt (7) aufweist. Die Rührwelle (4) besitzt außenseitig einen Vierkant (10), über den sie mit einem nicht dargestellten Motor oder einem anderen Antrieb verbunden wird.

Das Gehäuse (2) besitzt einen Konus (3), mit dem es im ebenfalls konischen Hals eines Rührgefäßes (18) mit dichtem Sitz aber lösbar befestigt ist. Das Gehäuse (2) besteht aus Metall, vorzugsweise aus korrosionsbeständigem Stahl. Zur Abdichtung gegenüber dem üblicherweise gläsernen Flaschenhals (18) ist bei guter Konuspassung nur ein O-Ring (19) erforderlich. Ansonsten kann auch eine konische Manschette aus Tetrafluoräthylen zwischen Konus und Flaschenhals vorgesehen sein. Außer Passungs- und Dichtungszwecken dient die Manschette auch dem Korrosionsschutz und kann sich dazu über die innenliegende Gehäusestirnwand erstrecken. Dies ermöglicht die Verwendung weniger korrosionsbeständiger Metalle für das Gehäuse (2). Statt einer Umhüllung bzw. Manschette kann auch eine Beschichtung auf das Gehäusematerial aufgebracht werden. Je nach Korrosionsbelastung kommen unterschiedliche Materialien für die genannten Zwecke in Frage.

Die Rührwelle (4) ist im Gehäuse (2) über zwei Wälzlager (11,12), hier in Form von radialen Kugellagern, gelagert. Für Anwendungsfälle, in denen höhere Axialkräfte auftreten, kann zusätzlich ein Axialkugellager vorgesehen sein oder die Wälzlagerung von vornherein als Rollenlager ausgebildet sein. Die Wälzlager können gefettet sein oder eine schmierungsfreie Wälzpaarung aufweisen. Die Wälzlager (11,12) sind in bekannter Weise auf der Rührwelle (4) befestigt und außenseitig in Gehäusebohrungen (20) geführt. Das hintere Wälzlager (11) wird durch eine Spannmutter (13) in seinem Gehäusesitz fixiert. Das vordere Wälzlager (12) wird über Distanzscheiben (16) zwischen den Lippendichtungen (14) und über eine Spannscheibe (17) im Gehäuse fixiert. Die Distanzscheiben (16) und die Spannscheibe (17) sind mit Preßsitz in die Gehäusebohrung (20) geführt und dichten dadurch außenseitig ab.

Im gezeigten Ausführungsbeispiel sind zwei Lippendichtungen (14) vor dem vorderen Wälzlager (12) angeordnet, die das Wälzlager und die anderen nach außen offenen Bereiche des Gehäuses (3) gegen das Innere des Rührgefäßes (18) abdichten. Je nach Einsatzzweck kann die Zahl der Lippendichtungen (14) variieren. Die Lippendichtungen (14) sind außenseitig in der Gehäusebohrung (20) geführt und drücken mit ihren Lippen, die vorzugsweise aus Elastomeren bestehen, gegen eine Lauffläche (15) auf der Rührwelle (4). Die dichtenden Lippen sind nach hinten unter die Distanzringe (16) umgeschlagen. Der radiale Abstand zwischen den Lippen und den Distanzringen varriert mit dem Einsatzzweck, insbesondere den Druckverhältnissen im Rührgefäß (18).

Die Rührwelle (4) kann aus unterschiedlichen Werkstoffen bestehen. Für den Einsatz bei stark korrosiven Medien werden korrosionsbeständige Werkstoffe, insbesondere Stähle oder andere Metalle verwendet. Als besonders günstig hat sich ein unter der Warenbezeichnung "Hastelloy C 4" erhältlicher Werkstoff herausgestellt. Korrosionsschutz kann auch über eine Umhüllung oder eine Beschichtung, beispielsweise aus T etrafluoräthylen, erzielt werden.

Die Lauffläche (15) für die Dichtlippen muß besonders hart, glatt und korrosionsbeständig sein. Dies wird erreicht durch eine Plasmabeschichtung der Rührwelle (4) aus einem oxidkeramischen Werkstoff, insbesondere Chromoxid (Cr₂O₃). Hierdurch läßt sich eine Oberfläche mit einer Härte über 60 HRC und einer Oberflächenrauhigkeit unter 0,4 my-Meter bei drallfreiem Schliff und Oberflächenversiegelung erzielen. Die Lauffläche (15) wird hierbei auf hochpräzise Passung geschliffen. Je nach Wellenwerkstoff und Einsatzzweck kann die Lauffläche auch aus anderen Materialien, insbesondere auch vom Wellenwerkstoff selbst, gebildet werden und geringere Bearbeitungstoleranzen aufweisen.

Die Rührwelle (4) besteht aus mehreren Wellenstücken (5) und (6), die miteinander zur Herstellung beliebiger Wellenlängen verschraubt sind. Die einzusetzenden Wellenteile (5) weisen hierzu jeweils an einem Ende einen Schraubzapfen und am anderen eine Schraubbohrung auf. Das endseitige Wellenstück (6) trägt am freien Ende das Rührblatt (7), das über ein Lager (9) schwenkbar befestigt ist. Das Rührblatt (7) ist entsprechend der Gefäßform als Kreisabschnitt ausgebildet und besitzt eine Höhe, die kleiner ist als die Weite des Flaschenhalses. In Längsstellung geschwenkt kann die Rührwelle (4) damit problemlos ins Rührgefäß (18) eingeführt und die Rührvorrichtung (1) angesetzt werden. Das Rührblatt (7) kann für verschiedene Einsatzzwecke ausgetauscht werden und weist im gezeigten Ausführungsbeispiel eine Reihe von kreisförmigen Öffnungen (8) auf. Das Rührblatt kann in anderen Ausführungsformen auch als Propellerrührer, Scheibenrührer, Disperser etc ausgebildet sein.

## Patentansprüche

1. Rührvorrichtung zum Einsatz in Rührgefäßen, bestehend aus einem Gehäuse (2) mit einem konischen Gehäuseteil (3) und mit einer darin drehbar gelagerten Rührwelle (4) sowie einer Dichtung (14), dadurch **gekennzeichnet**, daß die Rührwelle (4) über mindestens ein Wälzlager (11,12) im Gehäuse (2) gelagert und das Wälzlager (11, 12) über mindestens eine Lippendichtung (14) zum Rührgefäß (18) abgedichtet ist, wobei die dichtende Lippe gegen eine gehärtete und geglättete Lauffläche (15) drückt und dabei unter eine Distanzscheibe (16) umgeschlagen ist.

2. Rührvorrichtung nach Anspruch 1, dadurch **gekennzeichnet**, daß die Lauffläche (15) auf der Rührwelle (4) angeordnet ist und als oxidkeramische Plasmabeschichtung ausgebildet ist.

3. Rührvorrichtung nach Anspruch 1 oder 2, dadurch **gekennzeichnet**, daß die zwischen der dichtenden Lippe und der Distanzscheibe (16) ein radialer Abstand vorgesehen ist.

4. Rührvorrichtung nach Anspruch 1, 2 oder 3, dadurch **gekennzeichnet**, daß die Lippendichtungen (14) in einer Gehäusebohrung (20) geführt und über die Distanzscheiben (16) und eine außenseitige Spannscheibe (17) gegen das Wälzlager (12) verspannt sind, wobei die Distanz- und Spannscheiben (16,17) mit Preßsitz in der Gehäusebohrung (20) geführt sind.

5. Rührvorrichtung nach Anspruch 1 oder einem der folgenden, dadurch **gekennzeichnet**, daß die Rührwelle (4) mehrteilig (5,6) ausgebildet ist und und aus korrosionsbeständigem oder korrosionsgeschütztem Stahl besteht.

6. Rührvorrichtung nach Anspruch 1 oder einem der folgenden, dadurch **gekennzeichnet**, daß die Rührwelle (4) ein lösbar und schwenkbar gelagertes Rührblatt (7) aufweist.

## Claims

1. A mixing device for use in mixing vessels, comprising a housing (2) with a conical housing component (3) and a mixer shaft (4) rotatably mounted therein and with a seal (14), characterised in that the mixer shaft (4) is mounted in the housing (2) via at least one rolling bearing (11, 12) and the rolling bearing (11, 12) is sealed from the mixing vessel (18) via at least one lip seal (14), where the sealing lip presses against a hardened and smoothed running surface (15) and at the same time is turned under a spacer ring (16).

2. A mixing device as claimed in Claim 1, characterised in that the running surface (15) is arranged on the mixer shaft (4) and comprises an oxide-ceramic plasma coating.

3. A mixing device as claimed in Claim 1 or 2, characterised in that a radial distance is provided between the sealing lip and the spacer ring (16).

4. A mixing device as claimed in Claim 1, 2 or 3, characterised in that the lip seals (14) lead through a housing bore (20) and are held against the rolling bearing (12) via the spacer rings (16) and an external clamping ring (17), where the spacer- and clamping rings (16, 17) lead through the housing bore (20) with a force fit.

5. A mixing device as claimed in Claim 1 or one of the following claims, characterised in that the mixer shaft (4) is composed of a plurality of components (5, 6) and is made of corrosion-resistant or corrosion-protected steel.

6. A mixing device as claimed in Claim 1 or one of the following claims, characterised in that the mixer shaft (4) comprises a detachably and pivotably mounted mixing blade (7).

## Revendications

1. Appareil agitateur destiné à être utilisé dans des ballons d'agitation, constitué d'un corps (2) ayant une partie (3) conique et un arbre d'agitateur (4) qui y est monté tournant, ainsi qu'une garniture d'étanchéité (14), caractérisé en ce que l'arbre d'agitateur (4) est monté dans le corps (2) au moyen d'au moins un palier à roulement (11,12) et le palier à roulement (11,12) est rendu étanche par rapport au ballon d'agitation (18) par au moins une garniture d'étanchéité à lèvre (14), la lèvre d'étanchéité étant repoussée sur une portée (15) durcie et lisse et étant retroussée par une rondelle intercalaire (16).

2. Appareil agitateur suivant la revendication 1, caractérisé en ce que la portée (15) est prévue sur l'arbre d'agitateur (4) et est constituée sous la forme d'un revêtement en céramique à base d'oxyde, obtenu au plasma.

3. Appareil agitateur selon la revendication 1 ou 2, caractérisé en ce qu'il est prévu une distance radiale entre la lèvre d'étanchéité et la rondelle intercalaire (16).

4. Appareil agitateur selon la revendication 1, 2 ou 3, caractérisé en ce que les garnitures d'étanchéité à lèvre (14) passent dans un alésage (20) du corps et sont bloquées sur le palier à roulement (12) par la rondelle intercalaire (16) et par une rondelle de blocage (17) du côté extérieur, les rondelles intercalaire et de blocage (16, 17) passant, à ajustage serré, dans l'alésage (20) du corps.

5. Appareil agitateur suivant la revendication 1 ou l'une des revendications suivantes, caractérisé en ce que l'arbre d'agitateur (4) est réalisé en plusieurs tronçons (5,6) et est constitué en un acier résistant à la corrosion ou protégé de la corrosion.

6. Appareil agitateur suivant la revendication 1 ou l'une des revendications suivantes, caractérisé en ce que l'arbre d'agitateur (4) comporte une lame de brassage (7), amovible et susceptible de tourner.
